# EUROPÄISCHE PATENTSCHRIFT

(11) **EP 0 055 332 B1**
(45) Veröffentlichungstag und Bekanntmachung des Hinweises auf die Patenterteilung: **18.01.1984**
(21) Anmeldenummer: 81107691.8
(22) Anmeldetag: 28.09.1981
(51) Int. Cl.: B26F 1/32

(54) **Brieflocher-Unterteil**
Frame for punching machine
Châssis pour poinçonneuse

(30) Priorität: 27.12.1980 DE 3049249
(43) Veröffentlichungstag der Anmeldung: 07.07.1982
(73) Patentinhaber: Firma Louis Leitz, D-70469 Stuttgart (DE)
(72) Erfinder: Pflugfelder, Theodor, D-7141 Schwieberdingen (DE)
(74) Vertreter: Patentanwälte Dr. Ing. Eugen Maier Dr. Ing. Eckhard Wolf

## Beschreibung

Die Erfindung betrifft ein Brieflocher-Unterteil der im Oberbegriff des Anspruchs 1 angegebenen Gattung.

Es ist ein Brieflocher-Unterteil dieser Art bekannt (DE-C3 26 46 135, DE-AI-26 46 778), bei welchem der die Schnittmatrize bildende Steg durch den aus der Grundplatte wannenartig hochgedrückten vorderen Randteil gebildet ist, während ein anschließender rückwärtig hochgedrückter schmälerer Teil von die Standfläche des Lochers bildenden Randteilen der Grundplatte umschlossen ist. Die Seitenwangen des Lochers sind von den beiden Längsstandflächen der Grundplatte hochgebogen. Die durch die seitlichen Biegekanten der hochgedrückten Teile und die Biegekanten der Seitenwangen begrenzten Längsstandflächen der Grundplatte sind an den die Tiefe des Einschubschlitzes begrenzenden Stellen spitzwinklig ausgebildet, so daß die Seitenwangen an der hinteren Begrenzung des Einschubschlitzes unmittelbar an die Flanke der hochgedrückten Wanne heranreichen. Damit soll vermieden werden, daß an dieser Stelle bei einer großen Beanspruchung des Brieflochers eine Verformung der Grundplatte bzw. der Wannenflanken erfolgt.

Im übrigen weisen die Biegekanten der Seitenwangen und die seitlichen Biegekanten der hochgedrückten Wannenteile unter Bildung von ebenen Standflächen einen mehr oder weniger großen Abstand voneinander auf. Es hat sich gezeigt, daß gerade in diesem Zwischenbereich bei größeren Locherbelastungen Biegemomente auftreten, die die ebenen Standflächenteile je nach Angriffspunkt der auftretenden Zugkräfte auf der Seite der Wannenflanken oder der Seitenwangen nach oben ziehen und verformen. Diese Verformungen können zu einer unerwünschten Aufweitung des Einschiebschlitzes und zu Lageänderungen im Bereich der Lochstempelführungen führen.

Der Erfindung liegt daher die Aufgabe zugrunde, das bekannte Brieflocher-Unterteil dahingehend zu verbessern, daß Verformungen im Bereich der Standflächen auch bei hohen Zugbeanspruchungen vermieden werden.

Zur Lösung dieser Aufgabe wird die in Anspruch 1 angegebene Merkmalskombination vorgeschlagen. Weitere vorteilhafte Ausgestaltungen und Weiterbildungen der Erfindung ergeben sich aus den Unteransprüchen.

Mit der erfindungsgemäßen Vorkehrung, daß die die Längsstandflächen begrenzenden Biegekanten der Seitenwangen und der hochgedrückten Wannenteile über einen Teil ihrer Länge parallelverlaufend zusammenfallen, wird erreicht, daß die Seitenwangen an den betreffenden Stellen unmittelbar am Wannenrand unter Einschluß eines spitzen Winkels hochgebogen sind, so daß an den Seitenwangen angreifende Zugkräfte ohne Biegemoment direkt auf die steile, fast senkrechte Wannenflanke übertragen werden.

In der Zeichnung ist ein bevorzugtes Ausführungsbeispiel des erfindungsgemäßen Brieflocher-Unterteils in schematischer Weise dargestellt. Es zeigen
Figur 1 eine Draufsicht auf die Grundplatte nach erfolgtem Stanz- und Prägevorgang ;
Figur 2 einen Schnitt entlang der Schnittlinie 2-2 der Fig. 1.

Aus dem die Grundplatte 2 des Brieflochers bildenden mittleren Teil des Blechzuschnitts 1 ist eine Wanne hochgedrückt, die zu beiden Seiten des die beiden Stempelbohrungen 3, 3' verbindenden waagerechten Streifens etwas gegeneinander geneigte Felder 21 und 22 aufweist. Aus den beiden durch strichpunktierte Linien 25, 25' von der Grundplatte 2 getrennte Seitenwangen 4, 4' sind bis auf eine Wurzel Lappen 6, 6' ausgeschnitten, die Bohrungen 8, 8' aufweisen und bei aufgerichtetem Zuschnitt nach innen weisen und zusammen mit den Bohrungen 7, 7' der nach einwärts gefalteten Randstreifen 5, 5' Führungen für nicht dargestellte Lochstempel bilden. Im nach oben weisenden vorderen Teil der Seitenwangen 4, 4' sind Bohrungen 9, 9' vorgesehen, die einer nicht dargestellten Druckplatte als Lagerstelle dienen. Die hochgedrückte Wanne verjüngt sich im Bereich der Felder 22 und 23, so daß die in ihrem vorderen Bereich schräg nach außen verlaufenden unteren Randkanten 24, 24' mit den strichpunktierten Biegelinien 25, 25' spitze Winkel bilden.

Im Bereich A des vorderen Einschiebeschlitzes und im hinteren Bereich B fallen die seitlichen Biegekanten 24, 24' der hochgedrückten Wannenteile 22 und 23 und die Biegelinien 25, 25' der Seitenwangen 4, 4' über einen Teil ihrer Länge parallelverlaufend zusammen, so daß die Seitenwangen 4, 4' an diesen Stellen unmittelbar am unteren Rand der seitlichen Wannenflanken unter Einschluß eines spitzen Winkels a hochgebogen sind (vgl. Fig. 2).

## Patentansprüche

1. Brieflocher-Unterteil, bestehend aus einer wannenartig ausgebildeten, eine Schnittmatrize enthaltenden Grundplatte (2), die am Rande Standflächen und rechtwinklig nach oben abgebogene Seitenwangen (4, 4') aufweist, an denen eine auf Lochstempel wirkende Druckplatte anlenkbar und zwei nach innen abgebogene Lappen (6, 6') mit Lochstempelführungen (8, 8') angeordnet sind, wobei der die Schnittmatrize bildende Steg durch den aus der Grundplatte (2) wannenartig hochgedrückten vorderen Randteil (21) gebildet ist, ein anschließender rückwärtig hochgedrückter schmälerer Teil (23) von die Standfläche des Lochers bildenden Randteilen der Grundplatte (2) umschlossen ist, die Seitenwangen (4, 4') des Lochers von den beiden Längsstandflächen der Grundplatte (2) hochgebogen sind und die Biegekanten der Seitenwangen an den die Tiefe eines Einschiebschlitzes begrenzenden Stellen unmittelbar an die seitlichen Biegekanten (24, 24') der hochgedrückten Wannenteile heranreichen, dadurch gekennzeichnet, daß die die Längsstandflächen begrenzenden Biegekanten (25, 25' ; 24, 24') der Seitenwangen (4, 4') und der hochgedrückten Wannenteile (22, 23) ausgehend von der die Tiefe des Einschiebschlitzes begrenzenden Stelle (A) zum rückwärtigen Wannenteil (23) hin über einen Teil ihrer Länge zusammenfallen.

2. Brieflocher-Unterteil nach Anspruch 1, dadurch gekennzeichnet, daß die Biegekanten (24, 24' ; 25, 25') im hinteren Bereich (B) des rückwärtigen Wannenteils (23) über einen Teil ihrer Länge zusammenfallen.

## Claims

1. A base portion of a paper punch consisting of a base plate (2) which is in the form of a dish and contains a cutting die and which has, at the edge, rest faces and cheeks (4, 4') which are bent upwardly at right angles and on which are arranged an articulated pressure-applying plate acting on perforating punches, and two inwardly bent tabs (6, 6') with guides (8, 8') for the perforating punches, the web of material that constitutes the cutting die being formed by the forward edge portion (21), which is pressed up from the base plate (2) to form a dish, a contiguous rearwardly pressed-up narrower part (23) being surrounded by the edge portions of the base plate (2), that form the rest face of the paper punch, the cheeks (4, 4') of the paper punch being bent up from the two longitudinal rest faces of the base plate (2), and the bend edges of the cheeks, at points which delimit the depth of an insertion slot, extending directly to the lateral bend edges (24, 24') of the pressed-up dish parts, characterized in that, starting from the point (A) which delimits the depth of the insertion slots, and as far as the rearward dish part (23), the bend edges (25, 25' ; 24, 24') of the cheeks (4, 4') and of the pressed-up dish parts (22, 23), that delimit the longitudinal rest faces, coincide over part of their length.

2. A base portion of a paper punch according to Claim 1, characterized in that the bend edges (24, 24' ; 25, 25') coincide over part of their length in the rear zone (B) of the rearward dish part (23).

## Revendications

1. Partie inférieure de perforateur pour lettres constituée par une plaque de base (2) en forme d'auge, qui porte une matrice de coupe et présente sur ses bords des surfaces servant de supports et des joues latérales (4, 4'), pliées à angle droit vers le haut, sur lesquelles peut être montée à pivotement une plaque de pression agissant sur des poinçons de perforation, deux oreilles (6, 6') pliées vers l'intérieur portant des guidages (8, 8') pour poinçons de perforation étant disposées sur lesdites joues ; la marche formant la matrice de coupe étant constituée par la partie marginale avant (21), estampée vers le haut en forme d'auge, tandis qu'une région adjacente plus étroite (23), estampée vers le haut sur l'arrière, est entourée par les régions marginales de la plaque de fond (2), qui forment les surfaces- supports du perforateur pour lettres, les joues latérales (4, 4') du perforateur étant pliées vers le haut à partir des deux surfaces d'appui longitudinales de la plaque de base (2) et les arêtes de pliage des joues latérales, dans les régions qui limitent la profondeur d'une fente d'introduction des documents à perforer, s'étendant directement jusqu'aux arêtes de pliage latérales (24, 24') des régions de l'auge qui ont été estampées vers le haut, caractérisée en ce que les arêtes de pliage (25, 25' ; 24, 24') qui limitent les surfaces- supports longitudinales et appartiennent aux joues latérales (4, 4') et aux parties estampées vers le haut (22, 23) coïncident sur une partie de leur longueur, depuis la région (A) qui limite la profondeur de la fente d'introduction jusqu'à la partie arrière (23) de l'auge.

2. Partie inférieure de perforateur pour lettres selon la revendication 1, caractérisée en ce que les arêtes de pliage (24, 24' ; 25, 25') coïncident sur une partie de leur longueur dans la région arrière (B) de la partie arrière (23) de l'auge.
